# EUROPÄISCHE PATENTSCHRIFT

(11) **EP 0 976 860 B1**
(45) Veröffentlichungstag und Bekanntmachung des Hinweises auf die Patenterteilung: **27.08.2003**
(21) Anmeldenummer: 99114552.5
(22) Anmeldetag: 23.07.1999
(51) Int. Cl.: D05C 15/20

(54) **Tuftingmaschine und Nadelmodul dafür**
Tufting machine and needle module therefor
Machine à tufter et son module à aiguille

(30) Priorität: 28.07.1998 DE 19833836
(43) Veröffentlichungstag der Anmeldung: 02.02.2000
(73) Patentinhaber: Groz-Beckert KG, 72458 Albstadt (DE)
(72) Erfinder: Platz, Walter, 36251 Bad Hersfeid (DE)
(74) Vertreter: Patentanwälte Rüger, Barthelt & Abel

(56) Entgegenhaltungen:
- DE-C- 19 528 152
- DE-U- 8 535 667
- US-A- 3 641 956
- US-A- 4 138 956

## Beschreibung

Die Erfindung betrifft eine Tuftingmaschine mit mindestens einer eine Reihe von Tuftingnadeln tragenden Nadelbarre sowie ein Nadelmodul, das eine Reihe von Tuftingnadeln hat und an der Barre einer Tuftingmaschine festlegbar ist.

Bei bekannten Maschinen dieser Art sind die Tuftingnadeln jeweils auf einer durchgehenden Geraden in einer Reihe angeordnet (siehe DE-C-19 528 152). Das Grundgewebe wird jeweils um den Stichabstand bezüglich der Reihe der Tuftingnadeln vorgerückt. Es ist auch bekannt, zwei derartige Reihen von Tuftingnadeln gleichzeitig an einer Nadelbarre festzulegen, so daß bei einer Bewegung der Nadelbarre zwei Einstichreihen entstehen (siehe US-A-3 641 956).

Es hat sich nun gezeigt, daß insbesondere bei niedrigpoligen Teppichen sich dann Querrippen im Fertigprodukt bilden, wenn mit einem relativ großen Stichabstand, z.B. >3,5 mm, gearbeitet wird. Diese Querrippen stellen eine unerwünschte, störende Musterung des Teppichs dar.

Die Aufgabe der vorliegenden Erfindung liegt nun darin, diese störende Musterung mit einfachen apparativen Mitteln zu beseitigen.

Zur Lösung dieser Aufgabe ist erfindungsgemäß vorgesehen, eine Tuftingmaschine der eingangs genannten Art so auszubilden, daß in jeder Reihe - oder bei Einsatz mehrerer Reihen zumindest in jeder zweiten Reihe - die Tuftingnadeln quer zur Barrenachse unterschiedlich weit parallel versetzt sind, wobei der Versatz der Tuftingnadeln innerhalb einer Reihe maximal der Hälfte des Stichabstandes in Tuftrichtung entspricht. Der Versatz kann dabei den jeweiligen Erfordernissen angepaßt werden.

In vielen Fällen wird es zweckmäßig sein, die erfindungsgemäße Tuftingmaschine so auszubilden, daß der Versatz der Tuftingnadeln innerhalb einer Reihe mindestens einem Zehntel des Stichabstandes in Tuftrichtung entspricht.

Als besonders vorteilhaft hat sich eine Tuftingmaschine gezeigt, die sich dadurch auszeichnet, daß der Versatz (S) der Tuftingnadeln in einer Reihe bestimmt ist aus dem Quotienten 50 : (Stichzahl/dm). Dabei kommt es zu einer völlig gleichmäßigen Verteilung der Einstichnoppen und damit zu einem sicheren Ausschluß von unerwünschten Querrippen.

Die erfindungsgemäße Tuftingmaschine kann so ausgebildet sein, daß die Tuftingnadeln einer Reihe jeweils in gleichem Maße und alternierend versetzt angeordnet sind.

Erfindungsgemäß wird ferner vorgeschlagen, daß bei einer Tuftingmaschine die eine Reihe von Tuftingnadeln tragende Nadelbarre aus zwei parallel zueinander verlaufenden, jeweils parallel zueinander verlaufende Tuftingnadeln tragenden Barrenabschnitten gebildet ist, von denen zumindest einer in seinem Abstand zum anderen variabel einstellbar ist, um den Versatz der Tuftingnadeln innerhalb der Reihe zu wählen. Somit kann der Versatz der Nadeln einer Reihe für jeden Tuftvorgang gezielt eingestellt werden.

Dabei kann erfindungsgemäß weiter vorgesehen sein, daß zumindest bei den in einem der Barrenabschnitte sitzenden Tuftingnadeln der Schaft gegenüber dem Kolben in Richtung auf den anderen Barrenabschnitt abgekröpft ist.

Die Erfindung sieht für die Lösung der gestellten Aufgabe ein Nadelmodul vor, das sich dadurch auszeichnet, daß die Tuftingnadeln quer zu der Reihe unterschiedlich weit versetzt sind, wobei der Versatz der Tuftingnadeln innerhalb der Reihe maximal der Hälfte des Stichabstandes in Tuftrichtung entspricht. Unter Verwendung derartiger Module können dann Nadelreihen erzeugt werden, wie sie auch durch unmittelbares Festlegen der Nadeln an der Barre gebildet werden können.

Nachstehend wird ausgehend von dem Stand der Technik eine Ausführungsform der erfindungsgemäßen Tuftingmaschine und eines Nadelmoduls anhand von Zeichnungen beschrieben. Es zeigt:
- Fig. 1: ein Modul mit in einer geradlinigen Reihe angeordneten Tuftingnadeln gemäß dem Stand der Technik mit zugehörigem Einstichbild,
- Fig. 2: ein erfindungsgemäß ausgebildetes Modul mit in einer Reihe versetzt angeordneten Tuftingnadeln mit zugehörigem Einstichbild,
- Fig. 3: eine Tuftingmaschine, bei der die Nadelbarre aus zwei parallel zueinander verlaufenden Barrenabschnitten gebildet ist, bei Nadelversatz null und
- Fig. 4: eine Tuftingmaschine gemäß Fig. 3 mit erfindungsgemäßem Nadelversatz.

Figur 1 zeigt ein Modul mit einem Modulkörper 1, der eine Reihe von in einer geraden Linie fluchtend angeordneten Tuftingnadeln 2 trägt. Diese Module sind an einer nicht dargestellten Nadelbarre festgelegt und bilden auf diese Weise eine auf einer Geraden liegende Nadelreihe. Daraus folgt das in Figur 1 dargestellte Einstichbild mit dem Stichabstand S1. Wird der Tuftingvorgang niedrigpolig und mit relativ großem Stichabstand durchgeführt, so ergibt sich ein Oberflächenbild mit störenden Querrippen zwischen den geradlinigen Reihen der Einstichstellen.

Figur 2 zeigt ein Modul für den erfindungsgemäßen Aufbau einer Tuftingmaschine. Hier sind in einem Modulkörper 3 wieder mehrere Tuftingnadeln 4 angebracht, die aber in Längsrichtung des Moduls und damit in Längsrichtung der nicht dargestellten Nadelbarre quer zur Barre und damit auch quer zum Modulkörper um das Maß S2 versetzt sind. Ein Tuftingvorgang führt dabei jeweils zu einem Einstichbild, wie es zwischen den Linien 5 dargestellt ist. Es kommt auf diese Weise zu einer gleichmäßigen Verteilung der Einstichstellen und gleichzeitig zu einer Verringerung des Abstandes zwischen den Einstichstellen in der Tuftrichtung gemäß Pfeil 6. Der Versatz der Tuftingnadeln 4 einer Reihe kann den jeweiligen Gegebenheiten angepaßt sein. Einen besonders guten Effekt erreicht man dann, wenn der Versatz der Tuftingnadeln (4) in einer Reihe bestimmt ist aus dem Quotienten 50 : (Stichzahl/dm).

Die erfindungsgemäße Anordnung ist insbesondere für die Herstellung niedrigpoliger Ware geeignet, also bei einer Polhöhe < 3,5 mm.

Im beschriebenen Beispiel wird von der Verwendung von Modulen ausgegangen, mit denen an einer Nadelbarre eine durchgehende Nadelreihe gebildet werden kann. Der gleiche Effekt läßt sich selbstverständlich auch dann erzielen, wenn die Tuftingnadeln unmittelbar in einer Nadelbarre eingesetzt und an dieser fixiert sind.

Es ist überdies möglich, sowohl unter Verwendung von Modulen als auch bei unmittelbarer Befestigung an der Barre zwei oder mehr Nadelreihen vorzusehen. Dabei kann der gewünschte Effekt schon dadurch herbeigeführt werden, daß die Tuftingnadeln jeder zweiten Reihe in der beschriebenen Weise versetzt angeordnet sind.

In den Fig. 3 und 4 ist eine Tuftingmaschine zum Teil dargestellt, bei der die Nadelbarre in einen hinteren, feststehenden Barrenabschnitt 7 und einen vorderen, variabel einstellbaren Barrenabschnitt 8 unterteilt ist. Durch die Einstellung der Position des Barrenabschnitts 8 kann der Versatz der Tuftingnadeln innerhalb der Reihe nach Wunsch variiert werden.

In der dargestellten Ausführungsform sind die in den Barrenabschnitten 7,8 festgelegten Tuftingnadeln 9 jeweils derart abgekröpft, daß ihre Schäfte 10 dem jeweils anderen Barrenabschnitt näher liegen als die zugehörigen Kolben 11. Dabei läßt sich dann in einfacher Weise ein eine Nadelreihe ohne jeglichen Nadelversatz bilden.

### Bezugszeichenliste

- 1: Modulkörper
- 2: Tuftingnadel
- 3: Modulkörper
- 4: Tuftingnadel
- 5: Linie
- 6: Pfeil
- 7: hinterer, feststehender Barrenabschnitt
- 8: vorderer, variabel einstellbarer Barrenabschnitt
- 9: Tuftingnadeln
- 10: Schaft
- 11: Kolben

## Patentansprüche

1. Tuftingmaschine mit mindestens einer eine Reihe von Tuftingnadeln (4) tragenden Nadelbarre,
**dadurch gekennzeichnet,**
**daß** in jeder Reihe - oder bei Einsatz mehrerer Reihen zumindest in jeder zweiten Reihe - die Tuftingnadeln (4) quer zur Barrenachse unterschiedlich weit parallel versetzt sind, wobei der Versatz der Tuftingnadeln (4) innerhalb einer Reihe maximal der Hälfte des Stichabstandes in Tuftrichtung entspricht und nicht auf Null eingestellt wird.

2. Tuftingmaschine nach Anspruch 1, **dadurch gekennzeichnet, daß** der Versatz der Tuftingnadeln (4) innerhalb einer Reihe mindestens einem Zehntel des Stichabstandes in Tuftrichtung entspricht.

3. Tuftingmaschine nach einem der vorhergehenden Ansprüche, **dadurch gekennzeichnet, daß** der Versatz (S) der Tuftingnadeln (4) in einer Reihe bestimmt ist aus dem Quotienten 50 : (Stichzahl/dm).

4. Tuftingmaschine nach einem der vorhergehenden Ansprüche, **dadurch gekennzeichnet, daß** die Tuftingnadeln (4) einer Reihe jeweils in gleichem Maße und alternierend versetzt angeordnet sind.

5. Tuftingmaschine nach einem der vorhergehenden Ansprüche, **dadurch gekennzeichnet, daß** die eine Reihe von Tuftingnadeln (4) tragende Nadelbarre aus zwei parallel zueinander verlaufenden, jeweils parallel zueinander verlaufende Tuftingnadeln tragenden Barrenabschnitten gebildet ist, von denen zumindest einer in seinem Abstand zum anderen variabel einstellbar ist, um den Versatz der Tuftingnadeln (4) innerhalb der Reihe zu wählen.

6. Tuftingmaschine nach Anspruch 5, **dadurch gekennzeichnet, daß** zumindest bei den in einem der Barrenabschnitte sitzenden Tuftingnadeln der Schaft gegenüber dem Kolben in Richtung auf den anderen Barrenabschnitt abgekröpft ist.

7. Nadelmodul, das eine Reihe von Tuftingnadeln hat und an der Barre einer Tuftingmaschine festlegbar ist,
**dadurch gekennzeichnet,**
**daß** die Tuftingnadeln (4) quer zu der Reihe unterschiedlich weit versetzt sind, wobei der Versatz der Tuftingnadeln (4) innerhalb der Reihe maximal der Hälfte des Stichabstandes in Tuftrichtung entspricht und nicht auf Null eingestellt wird.

8. Nadelmodul nach Anspruch 7, **dadurch gekennzeichnet, daß** der Versatz der Tuftingnadeln (4) innerhalb der Reihe mindestens einem Zehntel des Stichabstandes in Tuftrichtung entspricht.

9. Nadelmodul nach Anspruch 7 oder 8, **dadurch gekennzeichnet, daß** der Versatz (S) der Tuftingnadeln (4) in der Reihe bestimmt ist aus dem Quotienten 50 : (Stichzahl/dm).

10. Nadelmodul nach einem der Ansprüche 7 bis 9, **dadurch gekennzeichnet, daß** die Tuftingnadeln (4) der Reihe jeweils in gleichem Maße und alternierend versetzt angeordnet sind.

## Claims

1. Tufting machine with at least one needle bar carrying a row of tufting needles (4), **characterised in that** in each row - or if several rows are used, at least in every second row - the tufting needles (4) are displaced parallel at different distances transversely to the bar axis, wherein the displacement of the tufting needles (4) within a row corresponds at maximum to half the stitch spacing in the tuft direction and is not set to zero.

2. Tufting machine according to Claim 1, **characterised in that** the displacement of the tufting needles (4) within a row corresponds to at least one tenth of the stitch spacing in the tuft direction.

3. Tufting machine according to one of the preceding claims, **characterised in that** the displacement (S) of the tufting needles (4) in a row is determined from the quotient 50 : (stitch number/dm).

4. Tufting machine according to one of the preceding claims, **characterised in that** the tufting needles (4) of one row are respectively alternately staggered to the same extent.

5. Tufting machine according to one of the preceding claims, **characterised in that** the needle bar carrying a row of tufting needles (4) is formed from two bar sections running parallel to one another and respectively carrying tufting needles running parallel to one another, at least one of said bar sections being variably adjustable in its distance from the other in order to select the displacement of the tufting needles (4) within the row.

6. Tufting machine according to Claim 5, **characterised in that** at least in the case of the tufting needles sitting in one of the bar sections, the blade is bent at right angles relative to the shank towards the other bar section.

7. Needle module, which has a row of tufting needles and may be fixed on the bar of a tufting machine, **characterised in that** the tufting needles (4) are displaced parallel at different distances transversely to the row, wherein the displacement of the tufting needles (4) within the row corresponds at maximum to half the stitch spacing in the tuft direction and is not set to zero.

8. Needle module according to Claim 7, **characterised in that** the displacement of the tufting needles (4) within the row corresponds to at least one tenth of the stitch spacing in the tuft direction.

9. Needle module according to Claim 7 or 8, **characterised in that** the displacement (S) of the tufting needles (4) in the row is determined from the quotient 50 : (stitch number/dm).

10. Needle module according to one of Claims 7 to 9, **characterised in that** the tufting needles (4) of the row are respectively alternately staggered to the same extent.

## Revendications

1. Machine à tufter comportant au moins une barre à aiguilles qui porte une rangée d'aiguille à tufter (4),
**caractérisée en ce**
dans chaque rangée - dans le cas de plusieurs rangées, au moins dans une rangée sur deux - les aiguilles à tufter (4), transversalement à l'axe de la barre, sont plus ou moins fortement décalées parallèlement, le décalage des aiguilles à tufter (4) à l'intérieur d'une rangée correspondant au maximum à la moitié de la distance entre points dans la direction des touffes et étant différent de zéro.

2. Machine à tufter selon la revendication 1, **caractérisée en ce que** le décalage des aiguilles à tufter (4) à l'intérieur d'une rangée correspond au moins à un dixième de la distance entre points dans la direction des touffes.

3. Machine à tufter selon une des revendications précédentes, **caractérisée en ce que** le décalage (S) des aiguilles à tufter (4) à l'intérieur d'une rangée est déterminé par le quotient 50:(Nombre de points/dm).

4. Machine à tufter selon une des revendications précédentes, **caractérisée en ce que** les aiguilles à tufter (4) d'une rangée sont décalées chaque fois de la même valeur et en alternance.

5. Machine à tufter selon une des revendications précédentes, **caractérisée en ce que** la barre à aiguilles qui porte une rangée d'aiguilles à tufter (4) est formée de deux sections de barre, mutuellement parallèles, portant des aiguilles à tufter, parmi lesquelles l'une au moins est réglable en distance par rapport à l'autre, aux fins de choisir le décalage des aiguilles à tufter (4) à l'intérieur de la rangée.

6. Machine à tufter selon la revendication 5, **caractérisée en ce qu'**au moins pour les aiguilles à tufter montées dans l'une des sections de barre, la tige est coudée par rapport au talon en direction de l'autre section de barre.

7. Module à aiguilles comportant une rangée d'aiguilles à tufter, destiné à être fixé à la barre d'une machine à tufter, **caractérisé en ce que** les aiguilles à tufter (4), transversalement à l'axe de la barre, sont plus ou moins fortement décalées,s le décalage des aiguilles à tufter (4) à l'intérieur de la rangée correspondant au maximum à la moitié de la distance entre points dans la direction des touffes et étant différent de zéro.

8. Module à aiguilles selon la revendication 7, **caractérisé en ce que** le décalage le décalage des aiguilles à tufter (4) à l'intérieur de la rangée correspond au moins à un dixième de la distance entre points dans la direction des touffes.

9. Machine à tufter selon la revendication 7 ou 8, **caractérisée en ce que** le décalage (S) des aiguilles à tufter (4) à l'intérieur d'une rangée est déterminé par le quotient 50:(Nombre de points/dm).

10. Machine à tufter selon une des revendications 7 à 9, **caractérisée en ce que** les aiguilles à tufter (4) de la rangée sont décalées chaque fois de la même valeur et en alternance.
